# EUROPÄISCHE PATENTSCHRIFT

(11) **EP 0 013 988 B1**
(45) Veröffentlichungstag und Bekanntmachung des Hinweises auf die Patenterteilung: **29.09.1982**
(21) Anmeldenummer: 80100365.8
(22) Anmeldetag: 24.01.1980
(51) Int. Cl.: E04B 1/60

(54) **Lösbare Verbindung zwischen zwei schalen- od. plattenförmigen Bauteilen, z.B. für Wände, Böden, Decken od. dgl.**
Demountable connection between two flat or shell-shaped building elements, for instance for walls, floors, ceilings or the like
Liaison démontable entre deux éléments de construction plats ou en forme de coquille, par exemple pour murs, planchers, plafonds ou analogues

(30) Priorität: 26.01.1979 DE 2902966
(43) Veröffentlichungstag der Anmeldung: 06.08.1980
(73) Patentinhaber: Mechel, Kurt, D-6653 Blieskastel (DE)
(72) Erfinder: Mechel, Kurt, D-6653 Blieskastel (DE)
(74) Vertreter: Grättinger & Partner

## Beschreibung

Die Erfindung betrifft eine lösbare Verbindung zwischen zwei schalen- oder plattenförmigen Bauteilen, z.B. für Wände, Böden, Decken od. dgl., welche durch Stifte zu verbindende Ösen in wenigstens zwei verschiedenen Höhen der Bauteile umfasst, deren in gleicher Höhe zusammenwirkenden Ösen eine gemeinsame zur Oberfläche des Bauteils etwa senkrechte Achse aufweisen, wobei jede Öse des einen Bauteils in eine korrespondierend angeordnete Vertiefung des anderen Bauteils eingreift.

Bekannte Verbindungsmittel, welche klammernde oder schraubende Elemente verwenden, haben den Nachteil, dass der Fugenspalt zwischen zwei benachbarten, miteinander zu verbindenen Bauteilen eine gewisse Breite haben muss, um eine unbehinderte und rasche Montage sicherzustellen bzw. um die gegenüber der Bauteiloberfläche im Verbindungsbereich vorspringenden Verbindungsmittel unterbringen zu können. Daher sind im allgemeinen Deckleisten erforderlich, welche den Fugenspalt auf der Sichtseite verschliessen. Die bekannten Trennwände haben den Nachteil, dass bei gerasterten Oberflächen infolge des breiten Fugenspalts vielfach eine Unterbrechung des Rasterbilds hingenommen werden muss, was z.B. bei einer Oberfläche aus Keramikfliesen, aber auch bei Holzverkleidungen od. dgl. besonders störend ist. Man ist daher bei derartigen Oberflächen gezwungen, zuerst die unverkleideten Wandelemente zu montieren und danach das gewünschte Oberflächenmaterial anzubringen. Allerdings ist danach eine Demontage ohne wenigstens teilweise Zerstörung der Wandelemente nicht mehr möglich.

Eine bekannte lösbare Verbindung der eingangs erwähnten Art (FR-A-1 157 689) sieht eine Verschraubung zweier Ösen vor, derart, dass sich beim Anziehen der Schraube Verlängerungen der Ösen, welche in Vertiefungen des mit der jeweiligen Öse nicht verbundenen Bauteils eingreifen, gegen die Seitenwände dieser Vertiefungen verspannen. Dadurch soll der bündige Abschluss der Oberflächen der miteinander verbundenen Bauteile gesichert werden. Der Durchmesser der Schraube und damit der Gewindebohrungen in den Ösen beträgt weniger als die Hälfte des in Richtung senkrecht zur Fugenebene gemessenen Abstands zwischen zwei nebeneinander angeordneten Bauteilen, Im Rahmen der bekannten Verbindung sind spezielle winkelförmige Aussteifungen längs der Anschlussränder der zu verbindenden Bauteile erforderlich.

Zur Verbindung von tragenden Bauelementen sind ferner Stift-Ösen-Verbindungen mit vertikal in die Ösen eingesetzten Stiften bekannt (US-A-2 414 628, FR-A-1 330 703), wobei die Stifte über die gesamte Höhe der Bauelemente durchgehen. Ein Zusammenbau raumhoher Bauelemente in Innenräumen ist dabei nicht möglich.

Demgegenüber liegt der vorliegenden Erfindung die Aufgabe zugrunde, eine Verbindung für Wandelemente zu schaffen, die besonders enge Fugenabstände ermöglicht und damit insbesondere die für den Nasszellenbau wesentliche Forderung erfüllt, dass der Fugenspalt nicht breiter ist als die bei der Verlegung von Keramikfliesen übliche Fugenbreite, nämlich 3 mm.

Erfindungsgemäss wird diese Aufgabe dadurch gelöst, dass in Richtung senkrecht zur Fugenebene gemessen, die von den Ösen gebildeten Öffnungen, der Stift und die Fuge selbst bis auf geringe Toleranzen die gleiche Abmessung besitzen, und dass jede Öse bis zu ihrer Öffnung in die Vertiefung des anderen Bauteils eingreift.

Eine derartige Stift-Ösen-Verbindung ist einfach herzustellen; der Stift, und entsprechend die Ösenöffnung können nahezu beliebig klein ausgebildet werden, wobei als Stifte handelsübliche Nägel geeignet sind. Die Anbringung des Stifts ist nach Instellungbringen der zu verbindenden Bauteile denkbar einfach, wobei es lediglich darauf ankommt, dass die Ösen miteinander fluchten, so dass der Stift etwa horizontal hindurchgesteckt werden kann. Zum Lösen der Verbindung kann der Stift entweder gezogen oder durchgeschlagen werden.

Auf eine zusätzliche Verkeilung oder sonstige Lagesicherung im Fugenbereich kann dadurch verzichtet werden, dass in einer Richtung senkrecht zur Fugenebene die von den Ösen gebildeten Öffnungen, der Stift und die Fuge selbst bis auf geringe Toleranzen die gleiche Abmessung aufweisen. Bei dieser Ausführungsform passt der Stift genau in die den Ösen gemeinsame Öffnung und liegt im übrigen, d.h. ausserhalb der Ösen, an der Oberfläche der Bauteile im Fugenbereich an. Das Ergebnis ist eine sichere, in sich feste, spielfreie Verbindung. Im Falle einer gefliesten Wandoberfläche sind die Ösen bzw. der Stift so zu dimensionieren, dass die Fugenbreite etwa 3 bis 4 mm beträgt.

Im Rahmen der Erfindung kann es zur Sicherung der Stifte auch zweckmässig sein, die Ösen schräg bzw. zueinander versetzt anzuordnen, derart, dass der Stift von aussen nach innen etwas schräg nach unten verläuft. Dadurch kann er, auch wenn er locker ist, nicht herausfallen.

Eine besonders vorteilhafte Ausführungsform sieht vor, dass von den zwei zu verbindenden Bauteilen eines zwei, das andere eine Öse aufweist, welche in der Verbindungslage zwischen die beiden anderen Ösen, mit diesen fluchtend, eingreift.

Im Falle einer Verbindung zwischen zwei Wandelementen, welche Blechschalen aufweisen, ist vorgesehen, dass die Ösen durch ausgedrückte Stanzlaschen gebildet sind, wobei jede Öse der einen Schale mit ihrem Scheitelbereich um Blechstärke in eine korrespondierend angeordnete Durchbrechung der anderen Schale hineinragt. Auf diese Weise entstehen etwa halbzylindrisch bzw. hutförmig vorgewölbte Ösen, deren Abmessung senkrecht zur öffnungsebene das mehrfache der Fugenbreite betragen kann.

Um sicherzustellen, dass miteinander verbundene Wandelemente unter Bildung einer gemeinsamen Oberfläche bündig aneinander anschliessen ist nach einer besonders vorteilhaften Ausgestaltung der Erfindung vorgesehen, dass im Verbindungsbereich zusätzlich zwei oder mehrere Vorsprünge des einen Bauteils mit Löchern des anderen Bauteils korrespondieren, wobei Vorsprünge und Löcher wenigstens in einer Richtung senkrecht zur Wandfläche eng toleriert sind. Dieser Vorschlag lässt sich bei Wandelementen mit Blechschalen in der Weise einfach verwirklichen, dass die Vorsprünge der einen Schale zu einer knopfartigen Form durch Ausdrücken bzw. Prägen der Blechschale erzeugt sind und dass die Löcher der anderen Schale im Querschnitt kreisförmige Ausstanzungen sind. Alternativ dazu können die Löcher als Langlöcher mit zur Sichtfläche paralleler Längsachse ausgebildet sein. Diese Alternative bietet die Möglichkeit, dass ein Herausnehmen eines Bauteils, z.B. einer Wandschale, aus dem Verband durch geringfügiges Anheben möglich ist.

Die vorstehend genannte Anwendung von Vorsprüngen und Löchern erleichtert ausserdem die Montage der Bauteile, da sie deren gegenseitige Lage sichern, in welcher dann die Stifte leicht in die Ösen geschlagen werden können.

Hinsichtlich der Anordnung der verschiedenen Verbindungsmittel ist es zweckmässig, dass die Ösen und Vorsprünge aufweisenden Verbindungsmittel jeweils mit geringem Abstand übereinander und mehrfach in verschiedenen Höhen, bei raumhohen Wandelementen etwa dreifach, vorgesehen sind.

Eine universelle Verwendbarkeit bei allen Arten von Bauteilen aus verschiedenartigsten Werkstoffen, wie Blech, Holz, Kunststoff, Gips od. dgl. ist dadurch gegeben, dass die Ösen an gesonderten, mit den Bauteilen verbindbaren Profilstücken oder Profilschienen, die sich über die gesamte Höhe der Bauteile im Verbindungsbereich erstrecken, angeordnet sind.

Insgesamt erfüllt die erfindungsgemäss vorgeschlagene Verbindung die bei der Montage von Bauteilen speziellen Anforderungen; sie sichert eine genaue Lage der Wandelemente nebeneinander, ist unempfindlich gegenüber Bausetzungen, behindert in keiner Weise die Anbringung von Fugendichtungen im Bereich der Wandoberfläche und kommt vor allem dadurch, dass sie einen besonders engen Fugenspalt ermöglicht den Kundenwünschen entgegen, die z.B. bei gefliesten Nassräumen od. dgl. bei Verwendung von Wandelementen eine Unterbrechung der gefliesten Fläche im Bereich des Fugenspalts nicht tolerieren.

Im folgenden wird ein Ausführungsbeispiel der Erfindung anhand der Zeichnung erläutert. Es zeigt
Fig. 1 einen Abschnitt eines Fugenspalts mit etwa 3 mm Breite mit einer Verbindung zweier den Fugenspalt bildender Bauteile
Fig. 2 einen Querschnitt durch den Fugenspalt gem. Fig. 1 mit einer Draufsicht auf die Verbindungsmittel
Fig. 3 und 4 jeweils vertikale Querschnitte durch die Verbindungsmittel
Fig. 5 einen horizontalen Querschnitt durch den Fugenspalt mit einem zusätzlichen, knopfförmigen Verbindungsmittel
Fig. 6 einen horizontalen Querschnitt im Bereich einer aus zwei Wandelementen gebildeten Innenecke
Fig. 7 einen horizontalen Querschnitt durch den Verbindungsbereich einer freistehenden Trennwand und
Fig. 8 einen Querschnitt durch einen Fugenspalt zwischen zwei plattenförmigen Bauteilen.

Zur Darstellung der Verbindungsmittel gem. den Fig. 1 bis 5 sei vorausgeschickt, dass die Fig. 2 und 5 jeweils Schnitte gem. 11-11 bzw. V-V der Fig. 1 sind und dass die Fig. 3 und 4 jeweils Schnitte gem. 111-111 und IV-IV der Fig. 2 sind.

Fig. 1 lässt im oberen Teil eine Ösen-Stift-Verbindung erkennen, wobei eine Öse 1 mit dem linken Bauteil 5 und eine Öse 2 mit dem rechten Bauteil 4 verbunden ist. Durch beide Ösen ist ein Stift 6 hindurchgesteckt. Im unteren Bereich des Fugenspalts 7 zwischen den beiden Bauteilen 4, 5 ist als weitere Verbindung ein mit dem linken Bauteil 5 verbundener knopfförmiger Vorsprung 8 vorgesehen, der in ein entsprechendes Loch 9 des rechten Bauteils 4 hineinragt. Während die obere Verbindung der Befestigung der beiden Bauteile dient, besteht die Aufgabe der unteren Verbindung, den flächigen Anschluss der beiden Bauteile sicherzustellen. Dies erkennt man deutlich aus der Darstellung gem. Fig. 5, bei welcher der Vorsprung 8 in Richtung der Fugentiefe eng im Bereich des Loches 9 des rechten Bauteils 4 aufgenommen ist. Zur Sichtseite hin ist der Fugenspalt 7 durch ein elastisches Dichtungsband 10 verschlossen.

Fig. 2 macht deutlich, dass der Stift 6 durch insgesamt drei Ösen gesteckt ist, wobei die erste und dritte Öse 1, 3 mit dem linken Bauteil 5, die mittlere Öse 2 mit dem rechten Bauteil 4 verbunden ist. Im Bereich des Scheitels jeder Öse eines Bauteils weist das gegenüberliegende Bauteil jeweils eine Durchbrechung 11 auf, wie in den Fig. 3 und 4 dargestellt. Während Fig. 3 einen vergrösserten vertikalen Schnitt durch eine mit dem rechten Bauteil 5 verbundene Öse 1 zeigt, stellt Fig. 4 in gleicher Darstellungsart die mit dem rechten Bauteil 4 verbundene Öse 2 dar. Der Stift 6 passt genau in den Öffnungsbereich der durch die fluchtend hintereinander angeordneten Ösen gebildeten gemeinsamen Öffnung und entspricht in seinem Durchmesser genau der Breite der Fuge 7.

Fig. 6 zeigt eine aus zwei Wandelementen 12,13 gebildete Innenecke mit einem Eckstab 14, der im wesentlichen als Winkelprofil ausgebildet ist. Die Wandelemente 12, 13 bestehen jeweils aus einer C-förmigen Schale 15, einer schalldämmenden Isolierschicht 16, welche sich über die gesamte Rückseite des vorderen Wandteils 17 der Schale 15 erstreckt, einem Belag aus Keramikfliesen 18 an der Aussenseite des vorderen Wandteils 17 der Schale 15 sowie aus Quertraversen 19, die der Aussteifung der Wandelemente dienen und mehrfach über die Gesamthöhe des Wandelements, bevorzugt in Höhe der jeweiligen Verbindungsmittel vorgesehen sind. Die Quertraversen 19 besitzen eine Ausstanzung 20, deren Inhalt in Form der Lappen 21 in die vertikale Richtung zur Lagesicherung der Isolierschicht 16 umgebogen ist. Die Quertraversen 19 können flächiges oder auch hutförmiges Profil haben; sie erstrecken sich über den gesamten Hohlquerschnitt der Wandschalen 15 und sind jeweils an ihren Stirnseiten mit den seitlichen Wandteilen 22 der Wandschalen 15 verbunden.

Auch in der beschriebenen Eckanordnung können beide Wandelemente bereits komplett mit dem Fliesenbelag 18 vorgefertigt werden und mittels der bereits zu den Fig. 1 bis 5 näher beschriebenen Verbindungsmittel miteinander verbunden werden, wonach eine Eckdichtung 23 angebracht wird.

Fig 7. zeigt einen Trennwandabschnitt im Verbindungsbereich, wobei die Verbindung etwa der Darstellung gem. Fig. 2 entspricht. Beide Wandelemente 24, 25 weisen einen Belag aus Keramikfliesen 18 auf der einen Seite sowie eine Gegenschale 26 auf der gegenüberliegenden Seite auf. Die Gegenschale 26 besteht wie die Wandschale 15 bevorzugt aus Blech, entweder Stahlblech oder Aluminiumblech. Sie kann eine eloxierte, gestrichene oder in anderer Weise ausgebildete Oberfläche haben. Zur Befestigung dienen an den in den Fugenbereich einkragende Endkanten 27 ausgestanzte Federlaschen 28, welche nach dem Einschieben in entsprechende Rasteröffnungen 29 in den seitlichen Wandteilen 22 der Wandschalen 15 eingreifen.

Fig. 8 zeigt eine Verbindung zwischen zwei Platten 30, 31, an denen im Verbindungsbereich Winkelprofile 32, 33 mittels der Schrauben 34, 35 befestigt sind, an denen die Ösen 1, 2, 3 vorgesehen sind. Als Stift 6 dient ein bundloser Nagel; geeignet sind auch übliche Nägel mit zweiseitig abgeflachtem Kopfteil, an dessen Vorsprüngen sie bei der Demontage herausgezogen werden können. Zwei im Fugenbereich stumpf zusammenstossende Dichtungsbänder 36 sitzen in Nuten der beiden Platten 30, 31, die zum Fugenspalt hin offen sind.

## Patentansprüche

1. Lösbare Verbindung zwischen zwei schalen-oder plattenförmigen Bauteilen (4, 5), z.B. für Wände, Böden, Decken od. dgl., welche durch Stifte (6) zu verbindende Ösen (1, 2, 3) in wenigstens zwei verschiedenen Höhen der Bauteile (4, 5) umfasst, deren in gleicher Höhe zusammenwirkenden Ösen (1, 2, 3) eine gemeinsame zur Oberfläche des Bauteils (4, 5) etwa senkrechte Achse aufweisen, wobei jede Öse (1, 2, 3) des einen Bauteils (4 bzw. 5) in eine korrespondierend angeordnete Vertiefung des anderen Bauteils (5 bzw. 4) eingreift, dadurch gekennzeichnet, dass in Richtung senkrecht zur Fugenebene gemessen, die von den Ösen (1, 2, 3) gebildeten Öffnungen, der Stift (6) und die Fuge (7) selbst bis auf geringe Toleranzen die gleiche Abmessung besitzen, und dass jede Öse (1, 2, 3) bis zu ihrer Öffnung in die Vertiefung des anderen Bauteils eingreift.

2. Verbindung nach Anspruch 1, dadurch gekennzeichnet, dass von den zwei zu verbindenden Bauteilen (4, 5) eines zwei, das andere eine Öse aufweist, welche in der Verbindungslage zwischen die beiden anderen Ösen, mit diesen fluchtend, eingreift.

3. Verbindung nach Anspruch 1 oder 2, zwischen zwei Wandelementen, welche Blechschalen aufweisen, dadurch gekennzeichnet, dass die Ösen durch ausgedrückte Stanzlaschen gebildet sind, wobei jede Öse der einen Schale mit ihrem Scheitelbereich um Blechstärke in eine korrespondierend angeordnete Durchbrechung (11) der anderen Schale hineinragt.

4. Verbindung nach einem der Ansprüche 1 bis 3, dadurch gekennzeichnet, dass im Verbindungsbereich zusätzlich zwei oder mehrere Vorsprünge (8) des einen Bauteils (5) mit Löchern (9) des anderen Bauteils (4) korrespondieren, wobei Vorsprünge (8) und Löcher (9) wenigstens in einer Richtung senkrecht zur Sichtfläche eng toleriert sind.

5. Verbindung nach Anspruch 4, dadurch gekennzeichnet, dass die Löcher als Langlöcher mit zur Sichtfläche paralleler Längsachse ausgebildet sind.

6. Verbindung nach Anspruch 4 zwischen zwei Wandelementen, welche Blechschalen aufweisen, dadurch gekennzeichnet, dass die Vorsprünge (8) der einen Schale zu einer knopfartigen Form durch Ausdrücken bzw. Prägen der Blechschale erzeugt sind, und dass die Löcher (9) der anderen Schale im Querschnitt kreisförmige Ausstanzungen sind.

7. Verbindung nach Anspruch 1, dadurch gekennzeichnet, dass die Ösen an gesonderten, mit den Bauteilen verbindbaren Profilstücken oder Profilschienen, die sich über die gesamte Höhe der Bauteile im Verbindungsbereich erstrecken, angeordnet sind.

## Revendications

1. Liaison amovible entre deux éléments de construction (4, 5) en forme de coquilles ou de plaques, par exemple pour former des parois, des planchers, des plafonds ou analogues, qui comprend des oeillets (1, 2, 3) destinés à être reliés par des chevilles (6) à au moins deux hauteurs différentes des éléments de construction (4, 5), les oeillets (1, 2, 3) qui coopèrent à la même hauteur comprenant un axe commun sensiblement perpendiculaire à la surface de l'élément de construction (4, 5), chaque oeillet (1, 2, 3) de l'un des éléments de construction (4 ou 5) pénétrant dans un enfoncement disposé de façon correspondante de l'autre élément de construction (5 ou 4), caractérisée en ce que les ouvertures constituées par les oeillets (1, 2, 3), mesurées en direction perpendiculaire au plan du joint, la cheville (6) et le joint (7) lui-même présentent la même dimension dans la limite d'étroites tolérances, et en ce que chaque oeillet (1, 2, 3) pénètre dans l'enfoncement de l'autre élément de construction jusqu'au niveau de son ouverture.

2. Liaison selon la revendication 1, caractérisée en ce que des deux éléments de construction (4, 5) à relier, l'un comprend deux oeillets et l'autre comprend un oeillet, ce dernier pénétrant en position de liaison entre les deux autres oeillets et en alignement avec ceux-ci.

3. Liaison selon l'une des revendications 1 ou 2, entre deux éléments de paroi qui comprennent des coquilles de tôle, caractérisée en ce que les oeillets sont constitués par des attaches estampées et en saillie, chaque oeillet d'une coquille pénétrant par sa partie de sommet et sur une distance correspondant à l'épaisseur de la tôle dans une découpe (11) de l'autre coquille, dispo- sée de façon_c_o_rres_pondante. _

4. Liaison selon l'une des revendications 1 à 3, caractérisée en ce que dans la zone de la liaison, deux ou plusieurs saillies (8) de l'un des éléments de construction (5) correspondent en outre à des trous (9) de l'autre élément de construction (4), les saillies (8) et les trous (9) ayant des tolérances étroites au moins dans une direction perpendiculaire à la face visible.

5. Liaison selon la revendication 4, caractérisée en ce que les trous sont constitués sous forme de trous allongés dont l'axe longitudinal est parallèle à la face visible.

6. Liaison selon la revendication 4 entre deux éléments de paroi, qui comprennent des coquilles de tôle, caractérisée en ce que les saillies (8) de l'une des coquilles sont réalisées sous la forme d'un bouton par repoussage ou par estampage de la coquille de tôle, et en ce que les trous (9) de l'autre coquille sont constitués par des éléments estampés de section circulaire.

7. Liaison selon la revendication 1, caractérisée en ce que les oeillets sont disposés sur des éléments profilés ou des rails profilés pouvant être reliés aux éléments de construction et s'étendant sur la totalité de la hauteur des éléments de construction, dans la zone de la liaison.

## Claims

1. A releasable connection between two shell-or plate-shaped building components (4, 5), for example for walls, floors, ceilings or the like, which comprises eyes (or: ears, loops) (1, 2, 3), which are connectable by pins (6), at at least two different levels of the building components (4, 5), whose eyes (1, 2, 3) co-operating at the same level have a common axis that is approximately vertical to the surface of the component (4, 5), each eye (1, 2, 3) of one building component (4 or 5) engaging in a correspondingly provided recess (or: depression) in the other building component (5 or 4), characterised in that, measured in the direction vertically to the joint plane, the apertures formed by the eyes (1, 2, 3), the pin (6) and the joint (7) itself have, apart from minimal tolerances, the same dimension, and in that each eye (1, 2, 3) engages as far as its aperture, in the recess in the other building component.

2. A connection as claimed in Claim 1, characterised in that of the two building components (4, 5) to be connected one has two eyes and the other has one eye which, in the position of connection, engages between the two other eyes, in alignment with these.

3. A connection, as claimed in Claim 1 or 2, between two wall elements comprising sheet-metal shells, characterised in that the eyes are formed by pressed-out stamped straps, each eye of one shell projecting with its top zone by (- a word or words are missing here in the German text -) the (?) sheet-metal thickness into a correspondingly provided opening (11) in the other shell.

4. A connection as claimed in one of Claims 1 to 3, characterised in that in the connection zone, additionally two or several projections (8) of one building component (5) correspond with holes (9) in the other building component (4), the projections (8) and the holes (9) being closely toleranced at least in one direction vertically to the facing (or: visual surface).

5. A connection as claimed in Claim 4, characterised in that the holes are designed as oblong holes having a longitudinal axis that is parallel to the facing.

6. A connection, as claimed in Claim 4, between two wall elements comprising sheet-metal shells, characterised in that the projections (8) of one shell have been produced so as to be in a button- like shape by pressing-out or stamping from the sheet-metal shell, and in that the holes (9) in the other shell are perforations which are circular in cross section.

7. A connection as claimed in Claim 1, characterised in that the eyes are provided on separate sectional (or: profiled, shaped) parts or sectional rails which extend over the entire height of the building components in the connection zone.
